# EUROPÄISCHE PATENTSCHRIFT

(11) **EP 0 565 690 B1**
(45) Veröffentlichungstag und Bekanntmachung des Hinweises auf die Patenterteilung: **05.03.1997**
(21) Anmeldenummer: 92922854.2
(22) Anmeldetag: 03.11.1992
(51) Int. Cl.: C21C 5/48, F27D 3/16, C22B 9/05, C21C 7/072

(54) **DÜSENEINRICHTUNG ZUM EINLEITEN VON MEDIEN IN EINE SCHMELZE UND VERFAHREN ZUM BETRIEB DIESER DÜSENEINRICHTUNG**
NOZZLE ASSEMBLY FOR INTRODUCING FLUIDS INTO A MELT, AND A METHOD OF OPERATING THE NOZZLE
DISPOSITIF A TUYERE POUR L'INTRODUCTION DE MILIEUX DANS UNE MASSE EN FUSION ET PROCEDE POUR LA MISE UVRE DE CE DISPOSITIF

(30) Priorität: 06.11.1991 DE 4136552
(43) Veröffentlichungstag der Anmeldung: 20.10.1993
(73) Patentinhaber: MANNESMANN Aktiengesellschaft, 40213 Düsseldorf (DE)
(72) Erfinder: WELLS, William, Aylesbeare, Exeter EX5 2JL (GB); RAIDL, Georg, A-1200 Wien (AT); SCHMELZER, Walter, A-2103 Langenzersdorf (AT)
(74) Vertreter: Blumbach, Kramer & Partner
(86) Internationale Anmeldenummer: EP9202520
(87) Internationale Veröffentlichungsnummer: WO9309255

(56) Entgegenhaltungen:
- FR-A- 2 629 101
- GB-A- 1 152 330
- GB-A- 2 140 142
- US-A- 3 829 073
- US-A- 4 449 701

## Beschreibung

Die Erfindung betrifft eine Düseneinrichtung zum Einleiten von Medien in eine Schmelze gemäß dem Oberbegriff des Patentanspruchs 1. Ferner bezieht sie sich auf ein Verfahren zum Betrieb dieser Düseneinrichtung.

Durch die DE-C2-38 09 828 ist eine Düseneinrichtung dieser Art bekannt geworden. Die bekannte Einrichtung zum Einbringen von Gasen und/oder festen Reaktion- und Zusatzstoffen in ein metallurgisches Schmelzgefäß enthält einen in die Wandung des Schmelzgefässes eingesetzten Lochstein der axial verschiebbar einen Spülstein aufnimmt welcher wenigstens einen an eine Gasleitung anschließbaren Gaskanal aufweist. Die Auslaßöffnung des Gaskanals ist an der Umfangsfläche des Spülsteins vorgesehen so daß diese nur freigegeben wird und die Medien in die Schmelze eingeleitet werden können wenn der Spülstein mit seinem inneren Ende über die ringförmige Stirnseite des Lochsteins vorgeschoben ist. Durch Zurückziehen des Spülsteins ist ohne die Notwendigkeit einen kontinuierlichen Gasdruck am Spülsystem anzulegen ein Verschluß gewährleistet, so daß sich die Düseneinrichtung in besonderer Weise für Transportgefäße, wie eine Pfanne, eignet, bei denen es nicht möglich ist, das Gasspülsystem über die gesamte Verweilzeit der Schmelze im Gefäß mit Gas zu versorgen. Die axiale Verschiebung des Spülsteins dient somit der Aufgabe, diesen nicht nur zum Einleiten von Medien sondern auch als Verschlußorgan benutzen zu können.

Durch die DE-C-23 24 0 86 ist eine Düse zum Einleiten von Frischgas, insbesondere Sauerstoff, durch die Wandung eines Frischgefäßes unterhalb der Badoberfläche bekannt geworden, bei der durch ein Innenrohr das Frischgas und durch ein konzentrisches Außenrohr ein Schutzmedium in die Schmelze geleitet werden und die beiden Rohre konzentrisch in einem ortsfesten Mantelrohr angeordnet sind. Das Innen- und das Außenrohr sind axial verschiebbar und auswechselbar jeweils mit Abstand in mindestens einem Mantelrohr angeordnet.

Auf diese Weise entsteht mindestens ein zusätzlicher Ringraum zum Einleiten eines Schutzmediums und es ergibt sich die Möglichkeit das Innen- und das Außenrohr zwischen zwei Chargen zu wechseln oder axial zu verschieben, um den Mauerwerksverschleiß in unmittelbarer Umgebung der Düsen zu beeinflussen. So können im Falle von einer durch Verschleiß gebildeten Trichterbildung im Bereich der Austrittsöffnung der Düseneinrichtung das Innen- und Außenrohr vorgeschoben und dann der Trichter beispielsweise durch Spritzen oder Stampfen aufgefüllt werden.

Durch die EP-B1-0 182 965 ist ein Verfahren zum Schutz einer Düse aus wenigstens drei konzentrischen Rohren, durch die ein zentraler Kanal und wenigstens zwei Ringkanäle gebildet werden, bekannt geworden, bei dem durch den zentralen Kanal ein sauerstoffhaltiges Gas und durch einen Ringkanal als Kühlfluid ein Nebel aus zerstäubten Wasser eingeblasen wird, wobei die Zerstäubung des Wasser mittels eines Trägergases in einem Düsenkopf an der Eintrittsseite der Düse erfolgt. Dieses Kühlfluid hat sich als besonders wirksam im Hinblick auf eine Erhöhung der Standzeit der Düse erwiesen.

Die GB-A-2 140 142 offenbart eine Gasspülanordnung mit einem innerhalb eines Lochsteins axial verschebbaren, metallischen oder keramischen Rohr. Das Rohr kann aus mehreren zusammengeschraubten oder anderweitig verbundenen Rohrabschnitten bestehen und gasdurchlässige Einsätze enthalten, die fest in das Rohr eingefügt und zusammen mit diesem axial verschiebbar sind. Die Außenfläche des Rohres ist vorzugsweise mit einer feuerfesten Gleitmittelschicht, beispielsweise aus Graphit, überzogen.

Wenn der Gefäßboden so weit abgetragen ist, daß er separiert werden muß, wird das metallische bzw. keramische Rohr einschließlich der Einsätze in das Ofeninnere vorgeschoben, feuerfeste Masse 19 eingestampft und danach die Düseneinrichtung wieder in Betrieb genommen. Hierbei wird die oberste Spitze der Düse, die durch erstarrtes Metall verschlossen ist, beim Einbringen der neuen Schmelze weggespült und die Düsenanordnung in ihren funktionsfähigen Zustand versetzt.

Die US-A-3,829,073 beschreibt eine Düseneinrichtung mit zwei im Abstand zueinander angeordneten konzentrischen Rohren, von denen das äußere in eine Füllmasse aus feuerfestem Material eingebettet ist, das zwischen das äußere Rohr und einer rohrförmigen Umhüllung eingestampft ist. Um zu verhindern, daß die als Kühlgas durch den Ringspalt zwischen den beiden Rohren der Düseneinrichtung eingeleiteten Kohlenwasserstoffe unverbrannt durch die das äußere Rohr umhüllende Stampfmasse nach außen dringen und sich außerhalb des Ofengefäßes entzünden können, wird die Stampfmasse von außen mit einem Überdruck beaufschlagt.

Die GB-A-1 152 330 offenbart eine Düseneinrichtung mit zwei im Abstand voneinander angeordneten konzentrischen Stahlrohren. Durch den zentralen Kanal wird ein reaktives Gas, wie Sauerstoff, gegebenenfalls mit einem Inertgas vermischt und durch den Ringkanal zwischen den beiden konzentrischen Rohren ein Inertgas zum Schutz der Düsenspitze eingeleitet. Das äußere der beiden konzentrischen Rohre ist mittels einer Füllmasse aus feuerfestem Material in einen Lochstein einzementiert.

Nach Beendigung des Frischprozesses werden die durch die Düse eingeleiteten Gasströme abgeschaltet. Die in die Düsenspitze eindringende Metallschmelze verfestist sich innerhalb der Düse und letztere wird nach dem Abstechen des flüssigen Metalls aus dem Gefäß durch eine neue Düse ersetzt.

Die US-A-4,449,701 beschreibt eine nicht verschiebbare, über die Innenwand des Ofens vorstehende Düseneinrichtung, zum Einblasen eines nicht oxidierenden Gases, aus zwei konzentrisch im Abstand zueinander angeordneten Rohren, wobei das Innenrohr mit feuerfestem Material gefüllt ist und durch den Ringspalt zwischen dem Innen- und dem Außenrohr Gase eingeleitet werden. Der Abstand zwischen dem Innen- und dem Außenrohr ist durch geeignete wendelförmig angeordnete Abstandhalter festgelegt.

Aufgabe der Erfindung ist es bei einer Düseneinrichtung zum Einleiten von Medien in eine Schmelze die Standzeit zu erhöhen, die Ausfallzeiten zu verkürzen und die Wartungsarbeiten zu vereinfachen. Ferner soll ein Verfahren zum Betrieb dieser Düseneinrichtung angegeben werden.

Die Düseneinrichtung nach der Erfindung ist durch die Merkmale des Anspruches 1 gekennzeichnet, das erfindungsgemäße Verfahren durch die Merkmale des Anspruches 11.

Bei der Düseneinrichtung nach der Erfindung wird sowohl die sich verbrauchende Spitze der Düsenrohre als auch das diese Spitze umgebende feuerfeste Material entweder kontinuierlich oder periodisch durch Nachschieben der das metallische Düsenrohr oder die metallischen Düsenrohre enthaltenden Hülse ersetzt. Da die Düse für einen Einsatz unterhalb des Badspiegels der Schmelze vorgesehen ist muß neben der axialen Verschiebbarkeit der Hülse auch gewährleistet sein, daß in den Ringspalt zwischen den relativ zueinander zu verschiebenden Flächen keine Schmelze eindringen kann. Dies wird dadurch ermöglicht, daß die Hülse mit einer thermisch belastbaren Gleitmittelschicht überzogen, zwischen der Außenseite der Hülse und der Innenseite des Lochsteins ein Ringspalt vorgesehen und dieser mit einer Zementschicht abgedichtet wird. Auf diese Weise läßt sich bei einer axial verschiebbaren Hülse eine dauerhafte Abdichtung zwischen den Gleitflächen selbst für eine dünnflüssige Schmelze, wie eine Bleischmelze bei Temperaturen von etwa 1200°C, erzielen. Da die Düsenspitze je nach Einsatzgebiet Temperaturen zwischen 1000 und 2000°C ausgesetzt ist, ist es wesentlich daß nicht nur die den Ringspalt abdichtende Zementschicht sondern auch die die axiale Verschiebung ermöglichende Gleitmittelschicht thermisch belastbar ist. Außerdem soll das Material der Gleitmittelschicht nur sehr geringe Benetzungstendenz gegenüber der angrenzenden Zementschicht aufweisen. Bei einer Zementschicht auf Magnesit- oder Magnesit-Chrom-Basis haben sich als Material für die Gleitmittelschicht Graphit und Molybdänverbindungen als besonders vorteilhaft erwiesen.

Zu Beginn des Einsatzes der Düseneinrichtung steht die Hülse an der Außenseite des Lochsteins um ein wesentliches Stück vor. Das Nachschieben der das metallische Düsenrohr aufnehmenden Hülse zusammen mit dem Düsenrohr hat wegen der unterschiedlichen Biegeelastizität von Metall und Keramik bei der durch das Einschieben der Hülse entstehenden Knickbelastung zu Problemen, nämlich zu einer Beschädigung der Hülse geführt. Es hat sich gezeigt, daß die Schwierigkeiten überwunden werden können, wenn das metallische Düsenrohr nicht fest in die Bohrung der Hülse eingesetzt wird sondern axial verschiebbar. Zu diesem Zweck wird die der Innenseite der Hülse benachbarte Außenseite des Düsenrohres mit einer thermisch belastbaren Gleitmittelschicht überzogen, ein Ringspalt zwischen dieser Außenseite des Düsenrohres und der Innenseite der Hülse vorgesehen und dieser mit einer Zementschicht abgedichtet. Auf diese Weise wird die Übertragung axialer Kräfte zwischen der Außenseite des Düsenrohres und der Innenseite der Hülse reduziert und die Gefahr von Beschädigungen der Hülse beim Nachschieben vermindert.

Während die Gleitmittelschichten auf der Außenfläche der Hülse bzw. auf der Außenfläche des äußeren Düsenrohres jeweils vor dem Einsetzen entweder in den Lochstein oder in die Hülse aufgebracht werden wird die Zementschicht zum Abdichten des jeweiligen Ringspalts nach dem Einbringen der Hülse in den Lochstein bzw. des Düsenrohres in die Hülse eingepreßt. Zu diesem Zweck sind im Lochstein bzw. in der Hülse etwa in der Mitte ihrer axialen Länge radiale Bohrungen zum Einpressen von Zement vorgesehen.

Obwohl sich durch das kontinuierliche oder periodische Ersetzen der Düsenspitze die Standzeit der Düseneinrichtung bereits wesentlich erhöhen läßt ist eine weitere Steigerung der Standzeit möglich, wenn neben den Behandlungsmedien, wie Sauerstoff, Kohlenstaub etc., auch ein Kühlfluid eingeleitet wird. In diesem Fall wird durch die Temperaturerniedrigung längs der Gleitflächen zwischen Lochstein und Hülse bzw. Hülse und äußerem Düsenrohr auch die gegenseitige Verschiebbarkeit länger aufrecht erhalten.

Das Kühlfluid kann bei einer Düseneinrichtung mit einem in die Hülse eingesetzten Düsenrohr zusammen mit dem Behandlungsmittel eingeleitet, beispielsweise eingeblasen, werden. Besonders vorteilhaft ist es jedoch, insbesondere weil es eine unabhängige Steuerung der Kühlung ermöglicht, wenn eine Düseneinrichtung verwendet wird, bei der in die Hülse wenigstens zwei konzentrische, metallische Düsenrohre eingesetzt sind, die einen zentralen Kanal und wenigstens einen, den zentralen Kanal umgebenden Ringkanal bilden, wobei dann durch einen Kanal das Behandlungsmittel und durch einen anderen Kanal das Kühlfluid eingeleitet wird. Eine besonders wirksame Kühlung wird erzielt, wenn einem Kanal, insbesondere dem äußeren Ringkanal, ein Nebel aus zerstäubten Wasser als Kühlfluid zugeführt wird. Durch Verdampfen der im Sprühnebel enthaltenen kleinen Wassertröpfchen innerhalb des Kanals und durch Dissoziation beim Einleiten in die Schmelze wird sowohl auf der gesamten thermisch beanspruchten Länge der Hülse als auch an der Düsenspitze eine intensive Kühlung erzielt, die in Verbindung mit dem Nachschieben der Hülse zu unerwartet hohen Standzeiten führt.

Um die Beanspruchung der dem Gefäßinneren zugewandten Stirnseite des Lochsteines zu vermindern ist es zweckmäßig die Hülse stets um einen bestimmten Überstand, beispielsweise in der Größenordnung von 100 mm, aus dem Lochstein in die Schmelze vorstehen zu lassen. Der gewünschte Überstand kann durch Nachschieben der Hülse aufrecht erhalten werden.

Die Düseneinrichtung kann bei unterschiedlichen Schmelzen, insbesondere wie Metallschmelzen, Eisenschmelzen und Bleischmelzen, eingesetzt werden. Sie ist durch ihre Abmessungen auch den jeweils einzuleitenden Medien, die gasförmig, flüssig, pastenförmig oder staubförmig sein können, anpaßbar.

Die Erfindung wird durch zwei Ausführungsbeispiele anhand von vier Figuren näher erläutert. Es zeigen:
- Fig. 1: im Längsschnitt eine erste Ausführungsform einer Düseneinrichtung,
- Fig. 2: in vergrößerter Darstellung den Schnitt II-II von Fig. 1,
- Fig. 3: im Längsschnitt einen Teil einer weiteren Ausführungsform einer Düseneinrichtung und
- Fig. 4: die rechte Seitenansicht der Düseneinrichtung nach Fig. 3.

Die in den Figuren 1 und 2 dargestellte Düseneinrichtung enthält einen in die Wandung 1 eines Gefäßes 2 einsetzbaren Lochstein 3 aus feuerfestem Material. Bei der Wandung des Gefäßes kann es sich um die Bodenwandung oder die Seitenwandung des Gefäßes handeln. Der Lochstein soll so eingesetzt werden, daß das durch die Düseneinrichtung eingeleitete Medium unterhalb des Badspiegels der Schmelze dieser zugeführt wird.

Der Lochstein 3 nimmt axial verschiebbar eine Hülse 4 aus einer feuerfesten Masse auf, die eine axiale Bohrung 5 aufweist. In diese sind zwei konzentrische metallische Düsenrohre 6 und 7 mit Abstand voneinander eingesetzt, die einen zentralen Kanal 8 und einen den zentralen Kanal umgebenden Ringkanal 9 bilden. Diese Kanäle sind am äußeren Ende der Düsenrohre mit Anschlüssen 10 und 11 für die einzuleitenden Medien verbunden. Die Hülse 4 steht einschließlich der Düsenrohre 6 und 7 mit ihrer in das Gefäßinnere weisenden Düsenspitze, das heißt mit ihrem inneren Ende, um einen Überstand a über die innere Stirnseite 12 des Lochsteins 3 vor, erstreckt sich durch den Lochstein 3 und steht mit ihrem äußeren Ende um ein wesentlich Maß, das im dargestellten Fall etwa der Länge des Lochsteins entspricht aus der äußeren Stirnseite 13 des Lochsteins 3 vor. Das äußere Ende der Hülse 4 ist mit einer ersten Druckplatte 14 versehen, die durch an der Gehäusewand befestigte, parallel zur Hülse 4 verlaufende Führungsstäbe 15 geführt ist. Mit 16 ist ein Flansch bezeichnet der die Führungsstäbe 15 trägt und am äußeren Stahlmantel 17 des Ofengefäßes 2 befestigt ist. Der Flansch 16 trägt außerdem eine Dichtungsvorrichtung 18.

Die äußeren Enden der konzentrischen Düsenrohre 6 und 7 sind in einem Düsenkopf 19 befestigt, der an seiner äußeren Stirnseite eine zweite Druckplatte 20 aufweist, die kraftschlüssig mit der ersten Druckplatte 14 in Verbindung steht. Auch diese zweite Druckplatte 20 wird durch die Führungsstäbe 15 geführt.

Wie die vergrößerte Darstellung gemäß Fig. 2 erkennen läßt ist die Hülse 4 mit einer Gleitmittelschicht 21 überzogen und ein Ringspalt zwischen der Außenseite der Hülse 4 und der Innenseite des Lochsteins 3 mit einer Zementschicht 22 abgedichtet. Die Gleitmittelschicht 21 wird vor dem Einsetzen der Hülse 4 in den Lochstein 3 aufgebracht. Es kann sich hier beispielsweise um eine auf der Hülse 4 fest aufgebrachte Deckschicht aus gleitendem Material, wie einer Molybdänverbindung, handeln. Die Gleitschicht kann auch in Form eines Films unmittelbar vor dem Einführen der Hülse 4 auf diese aufgetragen werden. Zum Einbringen der dichtenden Zementschicht 22 ist im Lochstein 3 eine radiale Bohrung 23 vorgesehen, durch die die Zementschicht eingepreßt wird. Die Dicke des Ringspalts der durch die abdichtende Zementschicht ausgefüllt werden soll, muß so gewählt werden, daß die über die radiale Bohrung 23 eingepreßte Schicht bis zu den Stirnseiten 12 und 13 des Lochsteins vordringen kann. Als Dicke für den durch die Zementschicht auszufüllenden Ringspalt hat sich bei den üblichen Abmessungen ein Wert von 0,5 bis 1 mm als zweckmäßig erwiesen.

Das innere Düsenrohr 7 wird durch nicht dargestellte Abstandhalter unter Bildung des Ringkanals 9 mit Abstand innerhalb des äußeren Düsenrohres 6 gehalten. Hierbei muß gewährleistet sein, daß die Abstandhalter den Medienfluß durch den Ringkanal 9 nicht wesentlich beeinträchtigen.

Das äußere Rohr 6 ist in die Hülse 4 so eingesetzt daß einerseits zwischen der Außenseite des äußeren Rohrs und der Innenseite der Hülse ein dichter Abschluß besteht, andererseits aber geringfügige Längsverschiebungen zwischen Hülse und äußerem Rohr möglich sind, das heißt die Übertragung axialer Kräfte an der Grenzfläche zwischen Hülse und äußerem Rohr weitgehend vermieden wird. Zu diesem Zweck ist auf das äußere Rohr 6 eine Gleitmittelschicht 25 aufgebracht - es kann dies ein bei der Herstellung des Rohres aufgebrachter fester Überzug oder ein vor dem Einsetzen des Rohres aufgetragener Überzug sein - und es wird nach dem Einsetzen der Rohre 6 und 7 über wenigstens eine in der Hülse 4 vorgesehene radiale Bohrung 26 eine Zementschicht 27 zum Abdichten eines Ringspalts zwischen äußerem Rohr 6 und Hülse 4 eingepreßt.

Als Zement dient für eine Behandlung einer Eisenschmelze vorzugsweise eine Magnesit-Phosphat-Verbindung, für die Behandlung einer Bleischmelze vorzugsweise eine Magnesit-Chrom-Verbindung und für die Behandlung einer Glasschmelze vorzugsweise eine Magnesit-Silicium-Verbindung.

Beim Einsatz der Düseneinrichtung zum Unterbadeinblasen eines Behandlungsmittels, wie Sauerstoff oder Kohlenstaub, in ein Stahlbad wird an den Anschluß 10 der mit dem zentralen Kanal 8 des inneren Düsenrohres 7 verbunden, eine Leitung für die Zufuhr von Sauerstoffgas oder pulverisierter Kohle suspendiert in einem Trägergas angeschlossen und an den mit dem Ringkanal 9 verbundenen Anschluß 11 eine Leitung für die Zufuhr eines Kühlfluids, vorzugsweise eines Nebels aus zerstäubtem Wasser. Die Zerstäubung des Wasser kann auch durch eine im Düsenkopf 19 vorhandene Zerstäubungseinrichtung, wie sie beispielsweise in der EP-182 965 beschrieben ist, erfolgen.

Wenn durch die thermische und mechanische Beanspruchung der in die Schmelze ragenden Düsenspitze diese um ein Stück zurückgebrannt ist, wird durch einen axialen Druck auf die zweite Druckplatte 20 (siehe Pfeil 29) und infolge der kraftschlüssigen Verbindung zwischen der ersten und der zweiten Druckplatte 14 und 20 die Hülse 4 zusammen mit den Düsenrohren 6 und 7 um ein entsprechendes Stück nach innen geschoben und damit die verbrauchte Düsenspitze ersetzt. Dies kann in bestimmten Zeitabständen erfolgen, wodurch gegenüber einer Düseneinrichtung ohne diese Verschiebemöglichkeit die Lebensdauer wesentlich erhöht wird. Aufgrund der Kühlung der Hülse und des die Hülse umgebenden Lochsteins durch das durch den äußeren Ringkanal 9 geleitete Kühlfluids auf der gesamten Länge der Hülse wird nicht nur deren Verschiebbarkeit über einen längeren Zeitraum gewährleistet, sondern auch die Lebensdauer der Düseneinrichtung weiter erhöht. Es können gegenüber bekannten Düseneinrichtungen wesentlich erhöhte Standzeiten erzielt werden wobei der Ersatz des verbrauchten feuerfesten Materials an der thermisch und mechanisch am meisten beanspruchten Düsenspitze durch Nachschieben der Hülse 4 ohne Unterbrechung des Behandlungsverfahrens der Schmelze möglich ist.

Die in den Figuren 3 und 4 nur teilweise dargestellte Düseneinrichtung enthält einen konisch ausgebildeten Lochstein 3 und nur ein Düsenrohr 6. Für der ersten Düseneinrichtung nach den Figuren 1 und 2 entsprechende Teile sind gleiche Bezugs$ zeichen gewählt worden. Auf die Beschreibung dieser Teile zum ersten Ausführungsbeispiel wird verwiesen.

Die Düseneinrichtung gemäß dem zweiten Ausführungsbeispiel ist eingesetzt worden, zur Oxidation von Bleierzen und zur Reduktion von Bleioxidschlacke um metallisches Blei zu bilden. Der Behandlungsprozess ist in zwei Abschnitt unterteilt, nämlich einen Oxidationsabschnitt und einen Reduktionsabschnitt.

Beim Oxidationsabschnitt entstehen Schlacken mit hohem Eisenoxid- und Bleioxidanteil. Die Arbeitstemperatur liegt zwischen 1000 und 1100°C. Dies ist der Abschnitt mit dem stärkeren Düsenverschleiß.

Im Reduktionsabschnitt liegen Betriebstemperaturen zwischen 1200 und 1300°C vor, die Schlacke hat einen niedrigen Bleioxidanteil, nämlich etwa 2% und enthält etwa 20% Eisenoxid.

Es hat sich gezeigt, daß Chrom-Magnesit-Steine eine größere Standzeit haben, als Magnesitsteine. Aus diesem Grund wird Chrom-Magnesit sowohl für den konsichen Lochstein 3 als auch für die Hülse 4 verwendet. Das Behandlungsmittel wird jeweils durch den zentralen Kanal des Düsenrohres 6 eingeleitet.

## Patentansprüche

1. Düseneinrichtung zum Einleiten von Medien in eine Schmelze
mit einem in die Wandung (1) eines Gefäßes (2) einsetzbaren Lochstein (3) aus feuerfestem Material,
der axial verschiebbar einen zylindrischen Körper aus einer feuerfesten Masse mit einer axialen Bohrung (5) zum Einleiten des Gases bzw. des Behandlungsmittels aufnimmt,
welcher, bezogen auf die im eingebauten Zustand in das Gefäßinnere weisende Düsenspitze mit seinem entgegengesetzten äußeren Ende aus dem Lochstein (3) vorsteht, und an diesem Ende mit einer ersten Druckplatte (14) zum axialen Verschieben des
Körpers versehen ist,
mit der Maßgabe,
daß der zylindrische Körper als Hülse (4) ausgebildet ist, in die wenigstens zwei konzentrische, metallische Düsenrohre (6, 7) eingesetzt sind, die einen zentralen Kanal (8) und wenigstens einen, den zentralen Kanal umgebenden Ringkanal (9) bilden, und daß diese Kanäle am äußeren Ende der Düsenrohre mit Anschlüssen (10, 11) für die einzuleitenden Medien verbunden sind.

2. Düseneinrichtung nach Anspruch 1, dadurch **gekennzeichnet**, daß die Hülse (4) mit einer thermisch belastbaren Gleitmittelschicht (21) überzogen und ein Ringspalt zwischen der Außenseite der Hülse (4) und der Innenseite des Lochsteins (3) mit einer Zementschicht (22) abgedichtet ist.

3. Düseneinrichtung nach einem der Ansprüche 1 bis 2, dadurch **gekennzeichnet**, daß die Hülse (4) auf ihrer Außenseite axial verlaufende Längsrippen aufweist, die über den Umfang der Hülse verteilt sind.

4. Düseneinrichtung nach einem der Ansprüche 1 bis 3, dadurch **gekennzeichnet**, daß die der Innenseite der Hülse (4) benachbarte Außenseite des Düsenrohres (6) mit einer thermisch belastbaren Gleitmittelschicht (25) überzogen und ein Ringspa!t zwischen dieser Außenseite des Düsenrohres (6) und der Innenseite der Hülse (4) mit einer Zementschicht (27) abgedichtet ist.

5. Düseneinrichtung nach einem der Ansprüche 1 bis 4, dadurch **gekennzeichnet**, daß der Lochstein (3) und/oder die Hülse (4) etwa in der Mitte seiner bzw. ihrer axialen Länge eine radiale Bohrung (23 bzw. 26) zum Einpressen von Zement aufweist bzw. aufweisen.

6. Düseneinrichtung nach einem der Ansprüche 1 bis 5, dadurch **gekennzeichnet**, daß das äußere Ende des Düsenrohres (6) bzw. die äußeren Enden der Düsenrohre (6, 7) in einem Düsenkopf (19) befestigt ist bzw. sind, der an der äußeren Stirnseite eine zweite Druckplatte (20) aufweist, die kraftschlüssig mit der ersten Druckplatte (14) in Verbindung steht.

7. Düseneinrichtung nach einem der Ansprüche 1 bis 6, dadurch **gekennzeichnet**, daß die Druckplatte(n) (14, 20) durch an der Gehäusewand befestigte, parallel zur Hülse verlaufende Führungsstäbe (15) geführt ist bzw. sind.

8. Düseneinrichtung nach einem der Ansprüche 1 bis 7, dadurch **gekennzeichnet**, daß das feuerfeste Material des Lochsteins (3) und/oder der Hülse (4) überwiegend aus Magnesit oder Chrommagnesit besteht.

9. Düseneinrichtung nach einem der Ansprüche 1 bis 8, dadurch **gekennzeichnet**, daß die Gleitmittelschicht (21, 25) überwiegend aus einer Graphitpaste, einer Molybdänverbindung, Speckstein oder Talg besteht.

10. Düseneinrichtung nach einem der Ansprüche 1 bis 9, dadurch **gekennzeichnet**, daß die Zementschicht (22, 27) überwiegend aus einer Magnesit-Phosphat- einer Magnesit-Chrom- oder einer Magnesit-Silicium-Verbindung besteht.

11. Verfahren zum Betrieb einer Düseneinrichtung nach einem der Ansprüche 1 bis 10, welche in die Wandung (1) eines eine Schmelze aufnehmenden Gefäßes (2) eingesetzt ist und durch die Medien unterhalb des Badspiegels der Schmelze eingeleitet werden, dadurch **gekennzeichnet**, daß kontinuierlich oder in zeitlichen Abständen durch Nachschieben der Hülse (4) zusammen mit dem oder den Düsenrohren (6; 7) in das Gefäßinnere die verbrauchte Düsenspitze ersetzt wird.

12. Verfahren nach Anspruch 11, dadurch **gekennzeichnet**, daß durch Nachschieben der Hülse stets ein Überstand (a) über die innere Stirnseite (12) des Lochsteins (3) aufrechterhalten wird.

13. Verfahren nach Anspruch 11 oder 12, dadurch **gekennzeichnet**, daß durch einen der Kanäle (9), insbesondere den äußeren Ringkanal, ein Kühlfluid eingeleitet wird.

14. Verfahren nach Anspruch 13, dadurch **gekennzeichnet**, daß dem Kanal (9) als Kühlfluid ein Nebel aus zerstäubtem Wasser zugeführt wird.

## Claims

1. A nozzle assembly for introducing media into a melt,
comprising a perforated nozzle brick (3) of refractory material insertable into the wall (1) of a vessel (2),
which axially displaceably receives a cylindrical body of a refractory compound with an axial bore (5) for introducing the gas or the treatment agent,
which, relative to the nozzle tip pointing into the interior of the vessel in the installed state, projects out of the perforated nozzle brick (3) with its opposite outer end, and is provided at this end with a first pressure plate (14) for axially displacing the body,
with the proviso that
the cylindrical body is designed as a sleeve (4) into which at least two concentric, metallic nozzle tubes (6, 7) are inserted which form a central channel (8) and at least one ring channel (9) surrounding the central channel, and that these channels are connected at the outer end of the nozzle tubes with connections (10, 11) for the media to be introduced.

2. A nozzle assembly according to Claim 1, characterised in that the sleeve (4) is covered with a thermally stressable lubricant layer (21) and an annular gap between the outside of the sleeve (4) and the inside of the perforated nozzle brick (3) is sealed with a cement layer (22).

3. A nozzle assembly according to one of Claims 1 to 2, characterised in that the sleeve (4) has on its outside axially extending longitudinal ribs which are distributed across the periphery of the sleeve.

4. A nozzle assembly according to one of Claims 1 to 3, characterised in that the outside of the nozzle tube (6) which is adjacent to the inside of the sleeve (4) is covered with a thermally stressable lubricant layer (25) and an annular gap between this outside of the nozzle tube (6) and the inside of the sleeve (4) is sealed with a cement layer (27).

5. A nozzle assembly according to one of Claims 1 to 4, characterised in that the perforated nozzle brick (3) and/or the sleeve (4) has or have approximately in the centre of its or their axial length a radial bore (23 and/or 26) for squeezing in cement.

6. A nozzle assembly according to one of Claims 1 to 5, characterised in that the outer end of the nozzle tube (6) or the outer ends of the nozzle tubes (6, 7) is or are attached in a nozzle head (19), which has on its outer end face a second pressure plate (20) which is connected non-positively to the first pressure plate (14).

7. A nozzle assembly according to one of Claims 1 to 6, characterised in that the pressure plate(s) (14, 20) is or are guided by guide rods (15) attached to the housing wall and extending parallel to the sleeve.

8. A nozzle assembly according to one of Claims 1 to 7, characterised in that the refractory material of the perforated nozzle brick (3) and/or of the sleeve (4) consists predominantly of magnesite or chromium magnesite.

9. A nozzle assembly according to one of Claims 1 to 8, characterised in that the lubricant layer (21, 25) consists predominantly of a graphite paste, a molybdenum compound, soapstone or tallow.

10. A nozzle assembly according to one of Claims 1 to 9, characterised in that the cement layer (22, 27) consists predominantly of a magnesite-phosphate, a magnesite-chromium or a magnesite-silicon compound.

11. A method for operating a nozzle assembly according to one of Claims 1 to 10, which is inserted into the wall (1) of a vessel (2) holding a melt and through which media are introduced beneath the bath level of the melt, characterised in that the consumed nozzle tip is replaced continuously or at intervals over time by subsequently pushing the sleeve (4) together with the nozzle tube or tubes (6, 7) into the interior of the vessel.

12. A method according to Claim 11, characterised in that a projection (a) across the inner end face (12) of the perforated nozzle brick (3) is always maintained by subsequently pushing in the sleeve.

13. A method according to Claim 11 or 12, characterised in that a cooling fluid is introduced through one of the channels (9), in particular the outer ring channel.

14. A method according to Claim 13, characterised in that a mist of atomised water is supplied to the channel (9) as cooling fluid.

## Revendications

1. Dispositif à buse pour introduire des fluides dans un bain de fusion, comportant une brique creuse (3) en une matière réfractaire, pouvant être mise en place dans la paroi (1) d'un récipient (2), laquelle reçoit de façon axialement mobile un corps cylindrique en une masse réfractaire ayant un perçage axial (5) pour l'introduction du gaz ou du fluide de traitement, lequel corps, relativement à l'extrémité de la buse orientée, dans l'état monté, vers l'intérieur du récipient, fait saillie de la brique creuse (3) par son extrémité externe opposée et est muni, à cette extrémité, d'une première plaque de pression (14) pour le déplacement axial du corps, avec la caractéristique que le corps cylindrique est réalisé sous forme de manchon (4) dans lequel sont mis en place au moins deux tubes de buse métalliques concentriques (6,7), qui forment un canal central (8) et au moins un canal annulaire (9) entourant le canal central, et que ces canaux sont reliés, à l'extrémité externe des tubes de buse, à des raccords (10,11) pour les fluides à introduire.

2. Dispositif à buse selon la revendication 1,
caractérisé en ce que le manchon (4) est revêtu d'une couche de lubrifiant (21) pouvant être thermiquement chargée, et une fente annulaire entre la face externe du manchon (4) et la face interne de la brique creuse (3) est étanchéifiée par une couche de ciment (22).

3. Dispositif à buse selon une des revendications 1 à 2,
caractérisé en ce que le manchon (4) présente des nervures longitudinales s'étendant axialement sur sa face externe, lesquelles sont réparties sur la périphérie du manchon.

4. Dispositif à buse selon une des revendications 1 à 3,
caractérisé en ce que la face externe, voisine de la face interne du manchon (4), du tube de buse (6) est revêtue d'une couche de lubrifiant (25) pouvant être chargée thermiquement, et une fente annulaire entre la face externe du tube de buse (6) et la face interne du manchon (4) est étanchéifiée par une couche de ciment (27).

5. Dispositif à buse selon une des revendications 1 à 4,
caractérisé en ce que la brique creuse (3) et/ou le manchon (4) présentent, à peu près au centre de leur longueur axiale, un perçage radial (23 ou 26) pour l'injection de ciment.

6. Dispositif à buse selon une des revendications 1 à 5,
caractérisé en ce que l'extrémité externe du tube de buse (6) ou les extrémités externes des tubes de buse (6,7) sont fixées dans une tête de buse (19) qui présente, sur la face frontale externe, une seconde plaque de pression (20) qui est reliée, sous l'influence d'une force, à la première plaque de pression (14).

7. Dispositif à buse selon une des revendications 1 à 6,
caractérisé en ce que la ou les plaques de pression (14,20) sont guidées par des barres de guidage (15) fixées à la paroi de bâti et s'étendant parallèlement au manchon.

8. Dispositif à buse selon une des revendications 1 à 7,
caractérisé en ce que la matière réfractaire de la brique creuse (3) et/ou du manchon (4) est constituée essentiellement de magnésite ou de magnésite-chrome.

9. Dispositif à buse selon une des revendications 1 à 8,
caractérisé en ce que la couche de lubrifiant (21,25) est constituée essentiellement d'une pâte de graphite, d'un composé de molybdène, de stéatite ou de suif.

10. Dispositif à buse selon une des revendications 1 à 9,
caractérisé en ce que la couche de ciment (22,27) est constituée essentiellement d'un composé magnésite-phosphate, magnésite-chrome, ou magnésite-silicium.

11. Procédé pour mettre en oeuvre un dispositif à buse selon une des revendications 1 à 10, lequel est monté dans la paroi (1) d'un récipient (21) recevant un bain de fusion et à travers lequel des fluides sont introduits au-dessous de la surface du bain de fusion,
caractérisé en ce que l'extrémité de buse consommée est remplacée de façon continue ou à des intervalles de temps par poussée du manchon (4) à l'intérieur du récipient en même temps que le ou les tubes de buse (6,7).

12. Procédé selon la revendication 11,
caractérisé en ce qu'une saillie (a) au-delà de la face frontale interne (12) de la brique creuse (3) est toujours conservée par poussée du manchon.

13. Procédé selon la revendication 11 ou 12,
caractérisé en ce qu'un fluide de refroidissement est introduit à travers un des canaux (9), en particulier le canal annulaire externe.

14. Procédé selon la revendication 13,
caractérisé en ce qu'un nuage d'eau pulvérisée est amené au canal (9) comme fluide de refroidissement.
